# EUROPÄISCHE PATENTANMELDUNG

(11) **EP 4 650 182 A1**
(43) Veröffentlichungstag der Anmeldung: **19.11.2025**
(21) Anmeldenummer: 25173821.7
(22) Anmeldetag: 30.04.2025
(51) Int. Cl.: B42D 25/346, B42D 25/36, B42D 25/382, B42D 25/387

(54) **DOKUMENT MIT EINEM SICHERHEITSMERKMAL**

(30) Priorität: 03.05.2024 DE 102024112441
(71) Anmelder: Bundesdruckerei GmbH, 10969 Berlin (DE)
(72) Erfinder: HEUBERGER-LEWERENZ, Adrian, 12526 Berlin (DE)
(74) Vertreter: Patentship Patentanwaltsgesellschaft mbH

(57) **Zusammenfassung**

Dokument (100) mit einem Sicherheitsmerkmal, umfassend: eine erste Substratschicht (103), wobei die erste Substratschicht (103) einen ersten Substratschichtbereich (105) aufweist, welcher vollständig mit einem infrarotabsorbierenden Fluid imprägniert ist, wobei der erste Substratschichtbereich (105) Mikroperforationen (111a-c) aufweist, welche ein Perforationsmuster formen; eine zweite Substratschicht (107), wobei die zweite Substratschicht (107) auf der ersten Substratschicht (103) angeordnet ist, wobei die zweite Substratschicht (107) einen zweiten Substratschichtbereich (109) aufweist, wobei der zweite Substratschichtbereich (109) und der erste Substratschichtbereich (105) aufeinander ausgerichtet sind, und wobei der zweite Substratschichtbereich (109) Infrarotlicht-transparenter als das infrarotlichtabsorbierende Fluid gebildet ist, um einfallendes Infrarotlicht zum ersten Substratschichtbereich (105) durchzulassen; und wobei der erste Substratschichtbereich (105) und der zweite Substratschichtbereich (109) ein zusammengesetztes Infrarot-Sicherheitsmerkmal formen.

## Beschreibung

Die vorliegende Erfindung betrifft ein Dokument mit einem Sicherheitsmerkmal, ein Verfahren zum Überprüfen der Echtheit des Dokuments und ein Verfahren zum Herstellen des Dokuments.

In Dokumenten wie Reisepässen oder Geldscheinen werden häufig Wasserzeichen als Sicherheitsmerkmal eingesetzt, welche beispielsweise durch einen Benutzer unter Durchlicht überprüft werden können. Verfahren zur Fälschung üblicher Wasserzeichen können Fälschern bereits bekannt sein.

Es ist daher eine Aufgabe der vorliegenden Erfindung, ein Dokument mit einem Sicherheitsmerkmal bereitzustellen, welches besonders schwierig zu fälschen ist, sowie entsprechende Verfahren zur Überprüfung und Herstellung des Dokuments bereitzustellen.

Diese Aufgabe wird durch die Merkmale der unabhängigen Ansprüche gelöst. Vorteilhafte Weiterbildungsformen sind Gegenstand der abhängigen Patentansprüche, der Beschreibung sowie der Zeichnungen.

Gemäß einem ersten Aspekt wird die erfindungsgemäße Aufgabe gelöst durch ein Dokument mit einem Sicherheitsmerkmal, umfassend: eine erste Substratschicht, wobei die erste Substratschicht einen ersten Substratschichtbereich aufweist, welcher vollständig mit einem infrarotabsorbierenden Fluid imprägniert ist, wobei der erste Substratschichtbereich Mikroperforationen aufweist, welche ein Perforationsmuster formen; eine zweite Substratschicht, wobei die zweite Substratschicht auf der ersten Substratschicht angeordnet ist, wobei die zweite Substratschicht einen zweiten Substratschichtbereich aufweist, wobei der zweite Substratschichtbereich und der erste Substratschichtbereich aufeinander ausgerichtet sind, und wobei der zweite Substratschichtbereich Infrarotlicht-transparenter als das infrarotlichtabsorbierende Fluid gebildet ist, um einfallendes Infrarotlicht zum ersten Substratschichtbereich durchzulassen; und wobei der erste Substratschichtbereich und der zweite Substratschichtbereich ein zusammengesetztes Infrarot-Sicherheitsmerkmal formen.

Dadurch wird der technische Vorteil erreicht, dass das zusammengesetzte Infrarot-Sicherheitsmerkmal ein charakteristisches Sicherheitsmerkmal darstellen kann, welches durch eine charakteristische Kombination von IR-Transmission durch das Perforationsmuster und IR-Absorption an der ersten Substratschicht besonders schwer zu fälschen ist. Das charakteristische Sicherheitsmerkmal kann durch das Perforationsmuster charakterisiert sein. Ein bei Bestrahlung mit Infrarotlicht erzeugtes Infrarotbild kann beispielsweise manuell und/oder durch eine Überprüfungsvorrichtung mit einem Referenzbild verglichen werden, um die Echtheit des Dokuments zu überprüfen.

Die Mikroperforationen können einen Durchmesser bis zu 0,55 mm aufweisen.

Die erste Substratschicht kann eine Dicke zwischen 50 µm und 100 µm, bevorzugt zwischen 60 µm und 90 µm, besonders bevorzugt zwischen 70 µm und 80 µm aufweisen.

Die erste Substratschicht kann ein Flächengewicht zwischen 130 g/m² und 150 g/m² aufweisen.

Die zweite Substratschicht kann teilweise, insbesondere außerhalb des zweiten Substratschichtbereichs, oder mit niedrigerem Anteil als der erste Substratschichtbereich mit dem infrarotabsorbierendem Fluid imprägniert sein.

Das Dokument kann eines der folgenden Dokumente sein: ein Personalausweis, ein Reisepass, ein Zugangskontrollausweis, ein Berechtigungsausweis, ein Unternehmensausweis, ein Steuerzeichen, ein Ticket, eine Geburtsurkunde, ein Führerschein, ein Kraftfahrzeugausweis, oder ein Zahlungsmittel, beispielsweise eine Banknote oder eine Bankkarte oder eine Kreditkarte.

Gemäß einer Ausführungsform umfasst der zweite Substratschichtbereich eine Aussparung, welche auf die Mikroperforationen des ersten Substratschichtbereich ausgerichtet ist.

Dadurch wird der technische Vorteil erreicht, dass Infrarotlicht durch die Aussparung zum ersten Substratschichtbereich durchgelassen werden kann.

Gemäß einer Ausführungsform ist der zweite Substratschichtbereich frei von dem infrarotlichtabsorbierenden Fluid.

Dadurch wird der technische Vorteil erreicht, dass Infrarotlicht durch den zweiten Substratschichtbereich weniger oder gar nicht absorbiert wird.

Gemäß einer Ausführungsform weist das infrarotabsorbierende Fluid Kohlenstoffpartikel auf.

Dadurch wird der technische Vorteil erreicht, dass Eigenschaften der Kohlenstoffpartikel zur Detektion, beispielsweise mittels Spektroskopie, der Farbimprägnierung eingesetzt werden können. Die charakteristische Absorption der Kohlenstoffpartikel kann genutzt werden, um eine Echtheit des Dokuments zu überprüfen, beispielsweise über Spektroskopie anhand des Absorptionsmaximum im Kohlenstoff-Absorptionsband.

Das infrarotabsorbierende Fluid kann einen vorbestimmten Volumenanteil des Kohlenstoffs aufweisen, bei dem ein Farbton des mit dem infrarotabsorbierenden Fluid imprägnierten ersten Substratschichtbereichs einen L-Wert gemäß ISO 5631-2 aufweist, der kleiner als 24 ist.

Gemäß einer Ausführungsform weist der zweite Substratschichtbereich weitere Partikel auf, welche einfallendes Licht mit einer außerhalb des Infrarotlichtbereichs liegenden Wellenlänge reflektieren oder absorbieren.

Dadurch wird der technische Vorteil erreicht, dass eine Reflektion oder Absorption des einfallenden Lichts bei einer außerhalb des Infrarotlichtbereichs liegenden Wellenlänge genutzt werden kann, um die Echtheit des Dokuments zu überprüfen.

Gemäß einer Ausführungsform sind die weiteren Partikel in einem Muster angeordnet, das ein weiteres Sicherheitsmerkmal formt.

Dadurch wird der technische Vorteil erreicht, dass das Muster der weiteren Partikel mit einem Muster bzw. einer Reflektion oder Absorption eines Referenzbilds genutzt werden kann, um die Echtheit des Dokuments zu überprüfen.

Gemäß einer Ausführungsform bildet das Perforationsmuster zumindest ein alphanumerisches Zeichen, insbesondere einen Nennwert und/oder einen graphischen Code des Dokuments.

Dadurch wird der technische Vorteil erreicht, dass sich das Perforationsmuster manuell und/oder automatisch effizient überprüfen lässt.

Gemäß einer Ausführungsform sind die Mikroperforationen mit einem Infrarotlicht-transparenten Schutzfilm abgedeckt.

Dadurch wird der technische Vorteil erreicht, dass die Mikroperforationen besonders widerstandsfähig gegenüber Verunreinigungen und/oder Manipulationen sein können. Der Schutzfilm kann zur charakteristischen Abnutzung ausgebildet sein, was genutzt werden kann, um die Echtheit des Dokuments zu überprüfen.

Gemäß einer Ausführungsform umfassen die Mikroperforationen eine erste Mikroperforation und eine zweite Mikroperforation, wobei der Infrarotlicht-transparente Schutzfilm einen ersten Schutzfilmbereich aufweist, der die erste Mikroperforation bedeckt, wobei der erste Schutzfilmbereich Infrarotlicht-absorbierende Partikel aufweist, die ausgebildet sind, eine Intensität von Licht im infraroten Wellenlängenbereich zu reduzieren, und wobei der Infrarotlicht-transparente Schutzfilm einen zweiten Schutzfilmbereich aufweist, der die zweite Mikroperforation bedeckt, wobei der zweite Schutzfilmbereich frei von den Infrarotlicht-absorbierenden Partikeln ist oder einen geringeren Anteil der Infrarotlicht-absorbierenden Partikel als der erste Schutzfilmbereich aufweist.

Dadurch wird der technische Vorteil erreicht, dass die Mikroperforationen Infrarotlicht mit unterschiedlicher Intensität durchlassen können, was genutzt werden kann, um die Echtheit des Dokuments zu überprüfen.

Gemäß einer Ausführungsform ist der erste Substratschichtbereich ferner UV-Licht-reflektierend.

Dadurch wird der technische Vorteil erreicht, dass eine Reflexion von einfallendem Licht an dem ersten Substratschichtbereich genutzt werden kann, um die Echtheit des Dokuments zu überprüfen.

Gemäß einer Ausführungsform ist der erste Substratschichtbereich mit einer UV-reflektierenden Schicht bedeckt.

Dadurch wird der technische Vorteil erreicht, dass eine Reflexion von einfallendem Licht an der UV-reflektierenden Schicht genutzt werden kann, um die Echtheit des Dokuments zu überprüfen.

Gemäß einer Ausführungsform weist das infrarotabsorbierende Fluid ferner UV-reflektierende Pigmente auf.

Dadurch wird der technische Vorteil erreicht, dass eine Reflexion von einfallendem Licht an den UV-reflektierenden Pigmenten genutzt werden kann, um die Echtheit des Dokuments zu überprüfen.

Gemäß einer Ausführungsform erstreckt sich der erste Substratschichtbereich über die gesamte erste Substratschicht.

Dadurch wird der technische Vorteil erreicht, dass sich die gesamte erste Substratschicht zur Überprüfung der Echtheit des Dokuments erfassen lässt.

Gemäß einer Ausführungsform umfasst die erste Substratschicht Baumwolle oder ist aus Baumwolle geformt.

Dadurch wird der technische Vorteil erreicht, dass sich die erste Substratschicht für Dokumente effizient herstellen lässt, insbesondere besonders nachhaltig und/oder haltbar. Beispielsweise kann die erste Substratschicht Baumwollfasern umfassen oder besteht aus Baumwollfasern.

Gemäß einer Ausführungsform ist die zweite Substratschicht eine Polymerschicht, insbesondere eine Kunststoffschicht, oder eine Farbschicht.

Ist die zweite Substratschicht eine Polymerschicht, dann wird dadurch der technische Vorteil erreicht, dass diese besonders widerstandsfähig gegenüber Beschädigungen und/oder Manipulationen sein kann.

Ist die zweite Substratschicht eine Farbschicht, dann wird dadurch der technische Vorteil erreicht, dass diese sich besonders effizient auftragen lässt.

Gemäß einer Ausführungsform ist die erste Substratschicht mit einer Trägerschicht verbunden, wobei das Dokument eine dritte Substratschicht aufweist, welche mit der Trägerschicht verbunden ist, wobei die Trägerschicht zwischen der ersten Substratschicht und der dritten Substratschicht angeordnet ist, wobei sich die Mikroperforationen durch die Trägerschicht erstrecken oder wobei die Trägerschicht eine Aussparung aufweist, die auf die Mikroperforationen ausgerichtet ist, und wobei sich die Mikroperforationen durch die dritte Substratschicht erstrecken oder wobei die dritte Substratschicht eine Aussparung aufweist, die auf die Mikroperforationen ausgerichtet ist.

Dadurch wird der technische Vorteil erreicht, dass ein effizientes mehrschichtiges Dokument bereitgestellt werden kann. Hierbei kann die dritte Substratschicht gleich zu der ersten Substratschicht ausgebildet sein oder unterschiedlich zu der ersten Substratschicht ausgebildet sein. Beispielsweise kann die dritte Substratschicht frei von dem infrarotabsorbierenden Fluid sein. Das Dokument kann somit beispielsweise beidseitig gleiche oder unterschiedlich ausgeprägte Sicherheitsmerkmale aufweisen.

Gemäß einer Ausführungsform ist die erste Substratschicht vollständig mit dem infrarotabsorbierenden Fluid imprägniert.

Dadurch wird der technische Vorteil erreicht, dass die erste Substratschicht sich effizient herstellen lässt. Beispielsweise werden an die erste Substratschicht geringe Anforderungen hinsichtlich des Verschmutzungsgrads der ersten Substratschicht vor Imprägnierung gestellt, so dass sich insbesondere auch gebrauchte Dokumente wie gebrauchte Banknoten für die Herstellung des Dokuments effizient verwenden lassen.

Gemäß einer Ausführungsform weist die erste Substratschicht einen dritten Substratschichtbereich auf, welcher frei von dem infrarotabsorbierenden Fluid ist.

Dadurch wird der technische Vorteil erreicht, dass sich ein Unterschied der Absorption von IR-Licht zwischen dem ersten Substratschichtbereich und dem dritten Substratschichtbereich zur Überprüfung der Echtheit des Dokuments erfassen lässt.

Gemäß einer Ausführungsform weist der dritte Substratschichtbereich einen ersten Oberflächenbereichtonwert auf, wobei der erste Substratschichtbereich einen zweiten Oberflächenbereichtonwert aufweist, wobei der erste Oberflächenbereichtonwert in den zweiten Oberflächenbereichtonwert in einem Übergangsbereich zwischen dem ersten Substratschichtbereich und dem dritten Substratschichtbereich graduell übergeht; und/oder wobei der erste Oberflächenbereichtonwert und der zweite Oberflächenbereichtonwert an einer Oberflächengrenze zwischen dem ersten Substratschichtbereich und dem dritten Substratschichtbereich einen Kontrast bilden.

Geht der erste Oberflächenbereichtonwert in den zweiten Oberflächenbereichtonwert in dem Übergangsbereich zwischen dem Unterbereich und dem weiteren Unterbereich graduell über, dann wird dadurch der technische Vorteil erreicht, dass sich der graduelle Übergang der Oberflächenbereichstonwerte in dem Übergangsbereich erfassen lässt, um die Echtheit des Dokuments zu überprüfen.

Bildet der erste Oberflächenbereichtonwert und der zweite Oberflächenbereichtonwert an der Oberflächengrenze zwischen dem Unterbereich und dem weiteren Unterbereich einen Kontrast, dann wird dadurch der technische Vorteil erreicht, dass sich der Kontrast an der Oberflächengrenze erfassen lässt, um die Echtheit des Dokuments zu überprüfen.

Gemäß einer Ausführungsform ist der zweite Substratschichtbereich auf zumindest eine weitere Mikroperforation der ersten Substratschicht ausgerichtet, welche einen Teil des Perforationsmusters formt, wobei der dritte Substratschichtbereich und/oder der Übergangsbereich und/oder die Oberflächengrenze die zumindest eine weitere Mikroperforation aufweist.

Dadurch wird der technische Vorteil erreicht, dass die Mikroperforationen Infrarotlicht mit unterschiedlichem Kontrast zur ersten Substratschicht durchlassen können, was genutzt werden kann, um die Echtheit des Dokuments zu überprüfen. Beispielsweise kann der Kontrast in dem ersten Substratschichtbereich relativ stark ausgeprägt sein und in dem dritten Substratschichtbereich relativ schwach ausgeprägt sein. Beispielsweise können in dem Übergangsbereich dazwischenliegende Kontraste und an der Oberflächengrenze anteilig sowohl der relativ schwache als auch der relativ stark ausgeprägte Kontrast anfallen.

Die zumindest eine weitere Mikroperforation kann einen Durchmesser bis zu 0,55 mm aufweisen.

Gemäß einem zweiten Aspekt wird die erfindungsgemäße Aufgabe gelöst durch ein Verfahren zum Überprüfen der Echtheit des Dokuments gemäß dem ersten Aspekt, umfassend: Beleuchten einer Oberfläche des Dokuments mit Infrarotlicht; Erfassen des durch das Dokument durchgelassenen Infrarotlichts an einer der Oberfläche gegenüberliegenden Oberfläche des Dokuments in einem Infrarotbild; Vergleichen des Infrarotbilds mit einem Referenzinfrarotbild, wobei die Echtheit des Dokuments bestätigt wird, falls das Infrarotbild mit dem Referenzinfrarotbild übereinstimmt.

Dadurch wird der Vorteil erreicht, dass sich das Dokument effizient überprüfen lässt. Das Beleuchten des Dokuments kann beispielsweise mittels einer Infrarot-Leuchtdiode einer Überprüfungsvorrichtung durchgeführt werden. Das Erfassen des durchgelassenen Infrarotlichts in dem Infrarotbild kann beispielsweise mittels einer Infrarot-Kamera der Überprüfungsvorrichtung durchgeführt werden. Die Oberfläche kann die zweite Substratschicht sein oder eine der zweiten Substratschicht gegenüberliegende Oberfläche des Dokuments, insbesondere die erste Substratschicht.

Gemäß einem dritten Aspekt wird die erfindungsgemäße Aufgabe gelöst durch ein Verfahren zum Herstellen eines Dokuments mit einem Sicherheitsmerkmal, umfassend: Bereitstellen einer ersten Substratschicht; vollständiges Imprägnieren eines ersten Substratschichtbereichs der ersten Substratschicht mit einem infrarotabsorbierenden Fluid; Ausformen von Mikroperforationen in dem ersten Substratschichtbereich, welche ein Perforationsmuster formen; Bereitstellen einer zweiten Substratschicht, wobei die zweite Substratschicht einen zweiten Substratschichtbereich aufweist; Anordnen der zweiten Substratschicht auf der ersten Substratschicht, wobei der zweite Substratschichtbereich und der erste Substratschichtbereich aufeinander ausgerichtet sind, und wobei der zweite Substratschichtbereich Infrarotlicht-transparenter als das infrarotlichtabsorbierende Fluid gebildet ist, um einfallendes Infrarotlicht zum ersten Substratschichtbereich durchzulassen.

Dadurch wird der Vorteil erreicht, dass sich das Dokument effizient herstellen lässt.

Vorstehend und nachstehend beschriebene Ausführungsformen des Dokuments gemäß dem ersten Aspekt sind ebenfalls Ausführungsformen des Verfahrens gemäß dem zweiten Aspekt und des Verfahrens gemäß dem dritten Aspekt.

Vorstehend und nachstehend beschriebene Ausführungsformen des Verfahrens gemäß dem zweiten Aspekt sind ebenfalls Ausführungsformen des Dokuments gemäß dem ersten Aspekt und des Verfahrens gemäß dem dritten Aspekt.

Vorstehend und nachstehend beschriebene Ausführungsformen des Verfahrens gemäß dem dritten Aspekt sind ebenfalls Ausführungsformen des Dokuments gemäß dem ersten Aspekt und des Verfahrens gemäß dem zweiten Aspekt.

Weitere Ausführungsbeispiele werden Bezug nehmend auf die beiliegenden Zeichnungen näher erläutert. Es zeigen:
- Fig. 1: eine schematische Darstellung eines Dokuments mit einem Sicherheitsmerkmal gemäß einer Ausführungsform in einer perspektivischen Ansicht;
- Fig. 2: eine schematische Darstellung eines Dokuments mit einem Sicherheitsmerkmal gemäß einer Ausführungsform in einer perspektivischen Ansicht;
- Fig. 3: eine schematische Darstellung eines Dokuments mit einem Sicherheitsmerkmal gemäß einer Ausführungsform in einer perspektivischen Ansicht;
- Fig. 4: ein schematisches Ablaufdiagramm eines Verfahrens zum Überprüfen der Echtheit eines Dokuments gemäß einer Ausführungsform; und
- Fig. 5: ein schematisches Ablaufdiagramm eines Verfahrens zum Herstellen eines Dokuments gemäß einer Ausführungsform.

Fig. 1 zeigt eine schematische Darstellung eines Dokuments 100 mit einem Sicherheitsmerkmal gemäß einer Ausführungsform in einer perspektivischen Ansicht. Die Querrichtung 101-1 des Dokuments 100, die Längsrichtung 101-2 des Dokuments 100, und die Hochrichtung 101-3 des Dokuments 100 sind in der Figur 1 schematisch dargestellt.

Das Dokument 100 umfasst eine erste Substratschicht 103. Die erste Substratschicht 103 kann Baumwolle umfassen oder aus Baumwolle geformt sein. Die erste Substratschicht 103 kann vollständig mit einem infrarotabsorbierenden Fluid imprägniert sein. Das infrarotabsorbierende Fluid kann Kohlenstoffpartikel und/oder UV-reflektierende Pigmente aufweisen.

Die erste Substratschicht 103 weist einen ersten Substratschichtbereich 105 auf, welcher vollständig mit dem infrarotabsorbierenden Fluid imprägniert ist. Der erste Substratschichtbereich 105 kann sich über, d.h. entlang der Querrichtung 101-1 und Längsrichtung 101-2 des Dokuments 100, die gesamte erste Substratschicht 103 erstrecken, oder sich, wie in der Fig. 1 dargestellt, über einen Teil der ersten Substratschicht 103 erstrecken. Der erste Substratschichtbereich 105 kann ferner UV-Licht-reflektierend und/oder mit einer UV-reflektierenden Schicht bedeckt sein.

Der erste Substratschichtbereich 105 weist Mikroperforationen 111a-c auf, welche ein Perforationsmuster formen. In der Fig. 1 ist schematisch ein Perforationsmuster in Form einer Linie dargestellt. Möglich sind aber auch komplexere Muster, wie beispielsweise ein grafisches Motiv, ein grafischer Code oder ein Nennwert des Dokuments.

Die Mikroperforationen 111a-c können mit einem Infrarotlicht-transparenten Schutzfilm abgedeckt sein. Die Mikroperforationen 111a-c können eine erste Mikroperforation 111a und eine zweite Mikroperforation 111b umfassen. Der Infrarotlicht-transparente Schutzfilm kann einen ersten Schutzfilmbereich aufweisen, der die erste Mikroperforation 111a bedeckt. Der erste Schutzfilmbereich kann Infrarotlicht-absorbierende Partikel aufweisen, die ausgebildet sind, eine Intensität von Licht im infraroten Wellenlängenbereich zu reduzieren. Der Infrarotlicht-transparente Schutzfilm kann einen zweiten Schutzfilmbereich aufweisen, der die zweite Mikroperforation 111b bedeckt. Der zweite Schutzfilmbereich kann frei von den Infrarotlicht-absorbierenden Partikeln sein oder einen geringeren Anteil der Infrarotlicht-absorbierenden Partikel als der erste Schutzfilmbereich aufweisen.

Das Dokument 100 umfasst eine zweite Substratschicht 107, welche auf der ersten Substratschicht 103 angeordnet ist. Die zweite Substratschicht 107 kann eine Polymerschicht, insbesondere eine Kunststoffschicht, oder eine Farbschicht sein.

Die zweite Substratschicht 107 weist einen zweiten Substratschichtbereich 109 auf. Der zweite Substratschichtbereich 109 und der erste Substratschichtbereich 105 sind aufeinander ausgerichtet, d.h. weisen beispielsweise einen gemeinsamen Überlappungsbereich auf, der die Mikroperforationen 111a-c umfasst. Der zweite Substratschichtbereich 109 ist Infrarotlicht-transparenter als das infrarotlichtabsorbierende Fluid gebildet, um einfallendes Infrarotlicht zum ersten Substratschichtbereich 105 durchzulassen.

Der erste Substratschichtbereich 105 und der zweite Substratschichtbereich 109 formen ein zusammengesetztes Infrarot-Sicherheitsmerkmal, das bei Bestrahlung mit InfrarotLicht ein vorbestimmtes Infrarotbild erzeugen kann.

Der zweite Substratschichtbereich 109 kann weitere Partikel aufweisen, welche einfallendes Licht mit einer außerhalb des Infrarotlichtbereichs liegenden ersten Wellenlänge reflektieren oder absorbieren. Die weiteren Partikel des zweiten Substratschichtbereichs 109 können in einem Muster angeordnet werden, das ein weiteres Sicherheitsmerkmal formt.

Fig. 2 zeigt eine schematische Darstellung eines Dokuments 100 mit einem Sicherheitsmerkmal gemäß einer Ausführungsform in einer perspektivischen Ansicht. Die Querrichtung 101-1 des Dokuments 100, die Längsrichtung 101-2 des Dokuments 100, und die Hochrichtung 101-3 des Dokuments 100 sind in der Figur 2 schematisch dargestellt. Im Folgenden werden zur Vermeidung von Wiederholungen Unterschiede des in der Fig. 2 dargestellten Dokuments 100 zu dem in Fig.1 dargestellten Dokument 100 beschrieben.

Wie in der Fig. 2 schematisch dargestellt, kann die erste Substratschicht 103 einen dritten Substratschichtbereich 113 aufweisen, welcher frei von dem infrarotabsorbierenden Fluid sein kann.

Der dritte Substratschichtbereich 113 kann einen ersten Oberflächenbereichtonwert aufweisen und der erste Substratschichtbereich 105 kann einen zweiten Oberflächenbereichtonwert aufweisen. Der erste Oberflächenbereichtonwert kann in den zweiten Oberflächenbereichtonwert in einem Übergangsbereich 117 zwischen dem ersten Substratschichtbereich 105 und dem dritten Substratschichtbereich 113 graduell übergehen. Alternativ oder zusätzlich können der erste Oberflächenbereichtonwert und der zweite Oberflächenbereichtonwert an einer Oberflächengrenze 119 zwischen dem ersten Substratschichtbereich 105 und dem dritten Substratschichtbereich 113 einen Kontrast bilden.

Wie ferner in der Fig. 2 schematisch dargestellt, kann der zweite Substratschichtbereich 109 auf zumindest eine weitere Mikroperforation 115a-c der ersten Substratschicht 103 ausgerichtet sein, welche einen Teil des Perforationsmusters formt. Der dritte Substratschichtbereich 113 und/oder der Übergangsbereich 117 und/oder die Oberflächengrenze 119 kann die zumindest eine weitere Mikroperforation 115a-c aufweisen.

Fig. 3 zeigt eine schematische Darstellung eines Dokuments 100 mit einem Sicherheitsmerkmal gemäß einer Ausführungsform in einer perspektivischen Ansicht. Die Querrichtung 101-1 des Dokuments 100, die Längsrichtung 101-2 des Dokuments 100, und die Hochrichtung 101-3 des Dokuments 100 sind in der Figur 3 schematisch dargestellt. Im Folgenden werden zur Vermeidung von Wiederholungen Unterschiede des in der Fig. 3 dargestellten Dokuments 100 zu dem in Fig.1 dargestellten Dokument 100 beschrieben.

Wie in der Fig. 3 dargestellt, kann die erste Substratschicht 103 mit einer Trägerschicht 121 verbunden sein. Das Dokument 100 kann eine dritte Substratschicht 123 aufweisen, welche mit der Trägerschicht 121 verbunden ist. Die Trägerschicht 121 kann zwischen der ersten Substratschicht 103 und der dritten Substratschicht 123 angeordnet sein. Die dritte Substratschicht 123 kann mit einer vierten Substratschicht 125 verbunden sein.

Die Mikroperforationen 111a-c können sich durch die Trägerschicht 121 erstrecken. Alternativ kann die Trägerschicht 121 eine Aussparung aufweisen, die auf die Mikroperforationen 111a-c ausgerichtet ist.

Ferner können sich die Mikroperforationen 111a-c durch die dritte Substratschicht 123 erstrecken oder die dritte Substratschicht 123 weist eine Aussparung auf, die auf die Mikroperforationen 111a-c ausgerichtet ist. Die vierte Substratschicht 125 kann eine transparente Schutzschicht sein, insbesondere ein transparenter Lack.

Fig. 4 zeigt ein schematisches Ablaufdiagramm eines Verfahrens 400 zum Überprüfen der Echtheit eines Dokuments 100 gemäß einer Ausführungsform.

Das Verfahren 400 umfasst ein Beleuchten 401 einer Oberfläche des Dokuments 100 mit Infrarotlicht.

Das Verfahren 400 umfasst ferner ein Erfassen 403 des durch das Dokument 100 durchgelassenen Infrarotlichts an einer der Oberfläche gegenüberliegenden Oberfläche des Dokuments 100 in einem Infrarotbild.

Das Verfahren 400 umfasst ferner ein Vergleichen 405 des Infrarotbilds mit einem Referenzinfrarotbild, wobei die Echtheit des Dokuments 100 bestätigt wird, falls das Infrarotbild mit dem Referenzinfrarotbild übereinstimmt.

Fig. 5 zeigt ein schematisches Ablaufdiagramm eines Verfahrens 500 zum Herstellen eines Dokuments 100 mit einem Sicherheitsmerkmal gemäß einer Ausführungsform.

Das Verfahren 500 umfasst ein Bereitstellen 501 einer ersten Substratschicht 103.

Das Verfahren 500 umfasst ferner ein vollständiges Imprägnieren 503 eines ersten Substratschichtbereichs 105 der ersten Substratschicht 103 mit einem infrarotabsorbierenden Fluid.

Das Verfahren 500 umfasst ferner ein Ausformen 505 von Mikroperforationen 111a-c in dem ersten Substratschichtbereich 105, welche ein Perforationsmuster formen.

Das Verfahren 500 umfasst ferner ein Bereitstellen 507 einer zweiten Substratschicht 107 mit einem zweiten Substratschichtbereich 109.

Das Verfahren 500 umfasst ferner ein Anordnen 509 der zweiten Substratschicht 107 auf der ersten Substratschicht 103, wobei der zweite Substratschichtbereich 109 und der erste Substratschichtbereich 105 aufeinander ausgerichtet sind, und wobei der zweite Substratschichtbereich 109 Infrarotlicht-transparenter als das infrarotlichtabsorbierende Fluid gebildet ist, um einfallendes Infrarotlicht zum ersten Substratschichtbereich 105 durchzulassen.

Es ist selbstverständlich, dass die Merkmale der verschiedenen beispielhaft hierin beschriebenen Ausführungsformen, insbesondere der Ausführungsformen der Figuren 1, 2 und 3, miteinander kombiniert werden können, außer wenn spezifisch anderweitig angegeben. Wie in der Beschreibung und den Zeichnungen dargestellt, müssen einzelne Elemente, die in Verbindung stehend dargestellt wurden, nicht direkt miteinander in Verbindung stehen; Zwischenelemente können zwischen den verbundenen Elementen vorgesehen sein. Der Begriff "beispielsweise" ist lediglich als ein Beispiel gemeint und nicht als das Beste oder Optimale. Es wurden bestimmte Ausführungsformen hierin veranschaulicht und beschrieben, doch für den Fachmann ist es offensichtlich, dass eine Vielzahl von alternativen und/oder gleichartigen Implementierungen anstelle der gezeigten und beschriebenen Ausführungsformen verwirklicht werden können, ohne vom Konzept der vorliegenden Erfindung abzuweichen.

Alle in Verbindung mit einzelnen Ausführungsformen der Erfindung gezeigten oder beschriebenen Merkmale können in beliebiger Kombination in dem erfindungsgemäßen Gegenstand vorgesehen sein, um gleichzeitig deren vorteilhafte Wirkungen zu realisieren.

### BEZUGSZEICHENLISTE

100 Dokument
101-1 Querrichtung des Dokuments
101-2 Längsrichtung des Dokuments
101-3 Hochrichtung des Dokuments
103 Erste Substratschicht
105 Erster Substratschichtbereich
107 Zweite Substratschicht
109 Zweiter Substratschichtbereich
111a-c Mikroperforationen
113 Dritter Substratschichtbereich
115a-c Weitere Mikroperforationen
117 Übergangsbereich
119 Oberflächengrenze
121 Trägerschicht
123 Dritte Substratschicht
125 Vierte Substratschicht
400 Verfahren zum Überprüfen der Echtheit eines Dokuments
401 Beleuchten einer Oberfläche des Dokuments mit Infrarotlicht
403 Erfassen des durchgelassenen Infrarotlichts
405 Vergleichen des Infrarotbilds mit einem Referenzinfrarotbild
500 Verfahren zum Herstellen eines Dokuments
501 Bereitstellen einer ersten Substratschicht
503 Vollständiges Imprägnieren eines ersten Substratschichtbereichs
505 Ausformen von Mikroperforationen
507 Bereitstellen einer zweiten Substratschicht
509 Anordnen der zweiten Substratschicht auf der ersten Substratschicht

## Patentansprüche

1. Dokument (100) mit einem Sicherheitsmerkmal, umfassend:
eine erste Substratschicht (103), wobei die erste Substratschicht (103) einen ersten Substratschichtbereich (105) aufweist, welcher vollständig mit einem infrarotabsorbierenden Fluid imprägniert ist, wobei der erste Substratschichtbereich (105) Mikroperforationen (111a-c) aufweist, welche ein Perforationsmuster formen;
eine zweite Substratschicht (107), wobei die zweite Substratschicht (107) auf der ersten Substratschicht (103) angeordnet ist, wobei die zweite Substratschicht (107) einen zweiten Substratschichtbereich (109) aufweist, wobei der zweite Substratschichtbereich (109) und der erste Substratschichtbereich (105) aufeinander ausgerichtet sind, und wobei der zweite Substratschichtbereich (109) Infrarotlicht-transparenter als das infrarotlichtabsorbierende Fluid gebildet ist, um einfallendes Infrarotlicht zum ersten Substratschichtbereich (105) durchzulassen; und wobei
der erste Substratschichtbereich (105) und der zweite Substratschichtbereich (109) ein zusammengesetztes Infrarot-Sicherheitsmerkmal formen.

2. Dokument (100) nach Anspruch 1, wobei der zweite Substratschichtbereich (109) eine Aussparung umfasst, welche auf die Mikroperforationen (111a-c) des ersten Substratschichtbereich (105) ausgerichtet ist.

3. Dokument (100) nach Anspruch 1 oder 2, wobei der zweite Substratschichtbereich (109) frei von dem infrarotlichtabsorbierenden Fluid ist.

4. Dokument (100) nach einem der vorstehenden Ansprüche, wobei das infrarotabsorbierende Fluid Kohlenstoffpartikel aufweist.

5. Dokument (100) nach einem der vorstehenden Ansprüche, wobei der zweite Substratschichtbereich (109) weitere Partikel aufweist, welche einfallendes Licht mit einer außerhalb des Infrarotlichtbereichs liegenden Wellenlänge reflektieren oder absorbieren.

6. Dokument (100) nach Anspruch 5, wobei die weiteren Partikel in einem Muster angeordnet sind, das ein weiteres Sicherheitsmerkmal formt.

7. Dokument (100) nach einem der vorstehenden Ansprüche, wobei das Perforationsmuster zumindest ein alphanumerisches Zeichen, insbesondere einen Nennwert und/oder einen graphischen Code des Dokuments (100) bildet.

8. Dokument (100) nach einem der vorstehenden Ansprüche, wobei die Mikroperforationen (111a-c) mit einem Infrarotlicht-transparenten Schutzfilm abgedeckt sind.

9. Dokument (100) nach Anspruch 8, wobei die Mikroperforationen (111a-c) eine erste Mikroperforation (111a) und eine zweite Mikroperforation (111b) umfassen,
wobei der Infrarotlicht-transparente Schutzfilm einen ersten Schutzfilmbereich aufweist, der die erste Mikroperforation (111a) bedeckt, wobei der erste Schutzfilmbereich Infrarotlicht-absorbierende Partikel aufweist, die ausgebildet sind, eine Intensität von Licht im infraroten Wellenlängenbereich zu reduzieren, und
wobei der Infrarotlicht-transparente Schutzfilm einen zweiten Schutzfilmbereich aufweist, der die zweite Mikroperforation (111b) bedeckt, wobei der zweite Schutzfilmbereich frei von den Infrarotlicht-absorbierenden Partikeln ist oder einen geringeren Anteil der Infrarotlicht-absorbierenden Partikel als der erste Schutzfilmbereich aufweist.

10. Dokument (100) nach einem der vorstehenden Ansprüche, wobei der erste Substratschichtbereich (105) ferner UV-Licht-reflektierend ist.

11. Dokument (100) nach einem der vorstehenden Ansprüche, wobei der erste Substratschichtbereich (105) mit einer UV-reflektierenden Schicht bedeckt ist.

12. Dokument (100) nach einem der vorstehenden Ansprüche, wobei das infrarotabsorbierende Fluid ferner UV-reflektierende Pigmente aufweist.

13. Dokument (100) nach einem der vorstehenden Ansprüche, wobei der erste Substratschichtbereich (105) sich über die gesamte erste Substratschicht (103) erstreckt.

14. Dokument (100) nach einem der vorstehenden Ansprüche, wobei die erste Substratschicht (103) Baumwolle umfasst oder aus Baumwolle geformt ist.

15. Dokument (100) nach einem der vorstehenden Ansprüche, wobei die zweite Substratschicht (107) eine Polymerschicht, insbesondere eine Kunststoffschicht, oder eine Farbschicht ist.

16. Dokument (100) nach einem der vorstehenden Ansprüche, wobei die erste Substratschicht (103) mit einer Trägerschicht (121) verbunden ist, wobei das Dokument (100) eine dritte Substratschicht (123) aufweist, welche mit der Trägerschicht (121) verbunden ist, wobei die Trägerschicht (121) zwischen der ersten Substratschicht (103) und der dritten Substratschicht (123) angeordnet ist, wobei sich die Mikroperforationen (111a-c) durch die Trägerschicht (121) erstrecken oder wobei die Trägerschicht (121) eine Aussparung aufweist, die auf die Mikroperforationen (111a-c) ausgerichtet ist, und wobei sich die Mikroperforationen (111a-c) durch die dritte Substratschicht (123) erstrecken oder wobei die dritte Substratschicht (123) eine Aussparung aufweist, die auf die Mikroperforationen (111a-c) ausgerichtet ist.

17. Dokument (100) nach einem der vorstehenden Ansprüche, wobei die erste Substratschicht (103) vollständig mit dem infrarotabsorbierenden Fluid imprägniert ist.

18. Dokument (100) nach einem der Ansprüche 1 bis 16, wobei die erste Substratschicht (103) einen dritten Substratschichtbereich (113) aufweist, welcher frei von dem infrarotabsorbierenden Fluid ist.

19. Dokument (100) nach Anspruch 18, wobei der dritte Substratschichtbereich (113) einen ersten Oberflächenbereichtonwert aufweist, wobei der erste Substratschichtbereich (105) einen zweiten Oberflächenbereichtonwert aufweist,
wobei der erste Oberflächenbereichtonwert in den zweiten Oberflächenbereichtonwert in einem Übergangsbereich (117) zwischen dem ersten Substratschichtbereich (105) und dem dritten Substratschichtbereich (113) graduell übergeht;
und/oder wobei der erste Oberflächenbereichtonwert und der zweite Oberflächenbereichtonwert an einer Oberflächengrenze (119) zwischen dem ersten Substratschichtbereich (105) und dem dritten Substratschichtbereich (113) einen Kontrast bilden.

20. Dokument (100) nach Anspruch 18 oder 19, wobei der zweite Substratschichtbereich (109) auf zumindest eine weitere Mikroperforation (115a-c) der ersten Substratschicht (103) ausgerichtet ist, welche einen Teil des Perforationsmusters formt, wobei der dritte Substratschichtbereich (113) und/oder der Übergangsbereich (117) und/oder die Oberflächengrenze (119) die zumindest eine weitere Mikroperforation (115a-c) aufweist.

21. Verfahren (400) zum Überprüfen der Echtheit des Dokuments (100) nach einem der Ansprüche 1 bis 20, umfassend:
Beleuchten (401) einer Oberfläche des Dokuments (100) mit Infrarotlicht;
Erfassen (403) des durch das Dokument (100) durchgelassenen Infrarotlichts an einer der Oberfläche gegenüberliegenden Oberfläche des Dokuments (100) in einem Infrarotbild;
Vergleichen (405) des Infrarotbilds mit einem Referenzinfrarotbild, wobei die Echtheit des Dokuments (100) bestätigt wird, falls das Infrarotbild mit dem Referenzinfrarotbild übereinstimmt.

22. Verfahren (500) zum Herstellen eines Dokuments (100) mit einem Sicherheitsmerkmal, umfassend:
Bereitstellen (501) einer ersten Substratschicht (103);
vollständiges Imprägnieren (503) eines ersten Substratschichtbereichs (105) der ersten Substratschicht (103) mit einem infrarotabsorbierenden Fluid;
Ausformen (505) von Mikroperforationen (111a-c) in dem ersten Substratschichtbereich (105), welche ein Perforationsmuster formen;
Bereitstellen (507) einer zweiten Substratschicht (107), wobei die zweite Substratschicht (107) einen zweiten Substratschichtbereich (109) aufweist;
Anordnen (509) der zweiten Substratschicht (107) auf der ersten Substratschicht (103), wobei der zweite Substratschichtbereich (109) und der erste Substratschichtbereich (105) aufeinander ausgerichtet sind, und wobei der zweite Substratschichtbereich (109) Infrarotlicht-transparenter als das infrarotlichtabsorbierende Fluid gebildet ist, um einfallendes Infrarotlicht zum ersten Substratschichtbereich (105) durchzulassen.
